# EUROPÄISCHE PATENTSCHRIFT

(11) **EP 0 386 699 B1**
(45) Veröffentlichungstag und Bekanntmachung des Hinweises auf die Patenterteilung: **26.01.1994**
(21) Anmeldenummer: 90104269.7
(22) Anmeldetag: 06.03.1990
(51) Int. Cl.: B26D 5/08

(54) **Antriebsvorrichtung für die Messerwalzen von Aktenvernichtern**
Driving mechanism for a paper shredder
Mécanisme d'entraînement pour un dispositif de destruction de feuilles de papier

(30) Priorität: 07.03.1989 DE 3907316
(43) Veröffentlichungstag der Anmeldung: 12.09.1990
(73) Patentinhaber: Schwelling, Hermann, D-88682 Salem (DE)
(72) Erfinder: Schwelling, Hermann, D-88682 Salem (DE)
(74) Vertreter: Seemann, Norbert W., Dipl.-Ing.

(56) Entgegenhaltungen:
- DE-A- 1 453 728
- DE-A- 2 748 619
- DE-B- 1 611 752
- GB-A- 1 190 635

## Beschreibung

Die Erfindung bezieht sich nach dem Oberbegriff des Patentanspruchs 1 auf eine Antriebsvorrichtung für die Messerwalzen eines Aktenvernichters, bestehend aus einem Elektromotor mit Untersetzungsgetriebe und einer sog. Überholkupplung in Form eines Mitnehmerstiftes an einem Ende einer der Wellen der Messerwalzen, in dessen Drehebene an dem auf dem gleichen Wellenende sitzenden Antriebsrad ein Anschlag mit zwei Anschlagflächen vorgesehen ist.

Neben mit konzentrisch angeordneten Aussparungen gemäß der DE-C-924 507 versehenen Sperrscheibenkupplungen allgemeiner Art ist ein derartiger, mit einer Überholkupplung ausgerüsteter Aktenvernichterantrieb speziell aus der gattungsbildenden DE-B-16 11 752 bekannt und dient hierbei vor allem dazu, bei Betriebsstörungen durch Verstopfungen oder Verklemmungen von Schnittgut, für das Freilaufen der Messerwalzen im Rückwärtsgang sowie das Wiederanlaufen im Vorwärtsgang unter Last, stets ein ausreichendes Drehmoment zur Verfügung zu haben. Das bekannte, aus Zahnriemen und entspr. Riemenscheiben aufgebaute Untersetzungsgetriebe weist zu diesem Zweck einen am Ende einer der Messerwalzenwellen sitzenden Stift auf, der mit einem in seiner Drehebene an der zugeordneten Riemenscheibe befestigten Anschlag mit zwei Anschlagflächen zusammenwirkt. Eine derartige Überholkupplung mag zwar durchaus zufriedenstellend bei mit Zahnriemen bestückten Untersetzungsgetrieben arbeiten, nicht jedoch bei solchen, die im wesentlichen aus Zahnrädern bestehen, zumal wenn es sich noch um preiswerte Räder aus Kunststoff handelt, die heute mehr und mehr bei Großserienfertigung Verwendung finden. Hier nämlich würde die aus der unsymmetrischen Belastung durch den Kupplungsstift zwangsläufig resultierende Kippung des betreffenden Zahnrades gegenüber dem zugeordneten Ritzel zu punktförmigen Belastungen der Zähne und deren erhöhtem Verschleiß, wenn nicht sogar deren Zerstörung führen.

Die Aufgabe der vorliegenden Erfindung besteht deshalb auch darin, bauliche Mittel und Maßnahmen vorzusehen, die die zuvor erwähnte Gefahr einer Kippung mit Sicherheit ausschließen.

Gelöst wird diese Aufgabe dabei durch die im einzigen Patentanspruch niedergelegte Bauform, die im folgenden anhand eines zeichnerischen Ausführungsbeispiels noch näher erläutert ist. Es zeigen
- Fig. 1: eine Teilansicht auf das Getriebe, das die Motorantriebswelle mit den Messerwalzen verbindet,
- Fig. 2: eine Draufsicht dazu mit abgenommenem Gehäusedeckel und
- Fig. 3: das Kupplungsrad im Lösungsschnitt.

Bei der dargestellten Ausführungsform sind die Messerwalzen 11 z.B. über Kugellager 17 in den Seitenteilen 1 gelagert, die zusammen mit dem Boden 2 und den Querstreben 4 den Gestellrahmen des Aktenvernichterantriebs bilden. An dem dargestellten Seitenteil 1 sitzt zudem der elektrische Antriebsmotor 5 in Form eines Reversiermotors und ein Lagerschild 3 zur Halterung eines Zahnrades 7, das mit dem Antriebsritzel 6 des Motors 5 kämmt. Ein mit dem Zahnrad 7 drehfest verbundenes Zwischenritzel 8 steht seinerseits mit einem lose auf der zapfenartigen Verlängerung 12a einer der Messerwalzenwellen 12 sitzenden Zwischenrad 9 in Verbindung und vervollständigt somit das Untersetzungsgetriebe für die über das Räderpaar 10 in gegenläufiger Antriebsverbindung stehenden Messerwalzen.

Die eigentliche Überholkupplung besteht nun darin, daß die beiden Planseiten 9a und 9b des Zwischenrades 9 im Nabenbereich Aussparungen 14 und diese beidseits begrenzenden Anschlagflächen 15 und 16 aufweisen und die Antriebswellenverlängerung 12a der zugehörigen Messerwalzenwelle 12 zugeordnete Mitnehmerstifte 13 aufweist, die mit den Aussparungen 14 und Anschlagflächen 15 und 16 korrespondieren.

Die Funktionsweise dieser Vorrichtung ist nun folgende:
Kommt der Motor 5 z.B. durch irgend eine Verstopfung der Messerwalzen 11 in bekannter Weise zum Stillstand, wird der Motorrücklauf eingeschaltet. Die zuvor beispielsweise an den Anschlagflächen 15 anliegenden Mitnehmerstifte 13 laufen dann durch den Freiraum der Aussparungen 14 zurück und der Motor erreicht wieder sein volles Drehmoment, ehe die Stifte 13 an die Flächen 16 anschlagen und somit zumeist die Verstopfung sofort lösen. Die beste Wirkung wird bei dieser neuen Bauform noch durch zusätzliche, rotationssymmetrische Anordnung der Kupplungsglieder 13 bis 16 auf beiden Planseiten 9a und 9b des betreffenden Zahnrads 9 erreicht.

### Bezugsziffernverzeichnis

- 1: Gestell-Seitenteil
- 2: Gestellboden
- 3: Lagerschild
- 4: Querstreben
- 5: Antriebsmotor
- 6: Antriebsritzel
- 7: Zahnrad
- 8: Zwischenteil
- 9: Zwischenrad
- 9a: Planseite
- 9b: Planseite
- 10: Schneidwalzenantriebszahnrad
- 11: Messerwalze
- 12: Messerwalzenwelle
- 12a: Wellenverlängerung
- 13: Mitnehmerstift
- 13a: Bohrung zur Stiftaufnahme
- 14: Aussparung
- 15: Anschlagfläche
- 16: Anschlagfläche
- 17: Kugellager
- 18: Nabe

## Patentansprüche

1. Antrieb für die Messerwalzen (1) eines Aktenvernichters, bestehend aus einem Elektromotor (5) mit Untersetzungsgetriebe (5, 7, 8, 9, 10) und einer Überholkupplung in Form eines Mitnehmerstiftes (13) an einem Ende einer der Wellen (12) der Messerwalzen (11), in dessen Drehebene an dem auf dem gleichen Wellenende (12a) sitzenden Antriebsrad (9) ein Anschlag mit zwei Anschlagflächen (15 und 16) vorgesehen ist,
**dadurch gekennzeichnet,**
daß zumindest die die Überholkupplung (13 bis 16) tragenden Glieder des Untersetzungsgetriebes (6 bis 10) als Zahnrädergetriebe ausgebildet und die Kupplungsglieder (13 bis 16) spiegelbildlich auf beiden Seiten (9a und 9b) des zugehörigen Zahnrads (9) angeordnet sind, wobei beide Planseiten (9a und 9b) des Zwischenrades (9) des Untersetzungsgetriebes (6 bis 10) im Bereich der Nabe (18) spiegelbildlich zur Radmittelebene liegende Aussparungen (14) und diese beidseits begrenzende Anschlagflächen (15 und 16) aufweisen und die frontseitig aus der Nabe (18) herausragende Antriebswellenverlängerung (12a) der zugehörigen Messerwalzenwelle (12) ebenfalls spiegelbildlich zum Zwischenrad (9) angeordnete Mitnehmerstifte (13) aufweist, die in den mit den Anschlagflächen (15 und 16) versehenen Aussparungen (14) laufen.

## Claims

1. Drive for the cutting rollers (11) of a shredding machine, consting of an electric motor (5) with a reduction gear (5, 7, 8, 9, 10) and an overriding clutch in the form of a coupling through pin (13) at an end of one of the shafts (12) of the cutting rollers (11), in the plane or rotation of which pin an abutment with two abutment surfaces (15 and 16) is provided at the drive gear (9) seated on the same shaft end (12a), characterised thereby that at least the members, which carry the overriding clutch (13 to 16), of the reduction gear (6 to 10) are constructed as a toothed wheel gear and the clutch members (13 to 16) are arranged in mirror image on both sides (9a and 9b) of the associated toothed wheel (9), wherein the two face sides (9a and 9b) of the intermediate gearwheel (9) of the reduction gear (6 to 10) have in the region of the hub (18) recesses (14), which are disposed in mirror image relative to the gearwheel centre plane, and abutment surfaces (15 and 16) bounding these at both ends, and the drive shaft extension (12a), which projects at the front end out of the hub (18), of the associated cutting roller shaft (12) has coupling through pins (13), which are similarly arranged in mirror image to the intermediate gearwheel (9) and which run in the recesses (14) provided with the abutment surfaces (15 and 16).

## Revendications

1. Entraînement pour les cylindres porte-couteaux (1) d'un destructeur de documents, qui se compose d'un moteur électrique (5) avec un démultiplicateur (5,7,8, 9,10) et un accouplement de rattrapage sous forme d'une broche d'entraînement (13) à une extrémité de l'on des arbres (12) des cylindres porte-couteaux (11), dans le plan de rotation duquel est prévue, sur la roue motrice (9) montée sur la même extrémité de l'arbre (12a), une butée avec deux surfaces d'arrêt (15 et 16), caractérisé en ce qu'au moins les éléments du démultiplicateur (6 à 10) portant l'accouplement de rattrapage (13 à 16) sont réalisés en tant qu'engrenages et en ce que les organes d'accouplement (13 à 16) sont disposés symétriquement de part et d'autre (9a et 9b) de la roue dentée (9) qui leur est associée, sachant que les deux côtés plats (9a et 9b) de la roue intermédiaire (9) du démultiplicateur (6 à 10) présente dans la zone du moyeu (18) des évidements (14) disposés symétriquement par rapport au plan médian de la roue et que ces derniers présentent des surfaces d'arrêt (15 et 16) les délimitant de chaque côté, et que le prolongement de l'arbre menant (12a) faisant saillie de la face frontale du moyeu (18) qui est associé à l'arbre (12) du cylindre porte-couteaux présente des broches d'entraînement (13) également disposées symétriquement par rapport à la roue intermédiaire (9), qui pénètrent dans les évidements (14) munis des surfaces d'arrêt (15 et 16).
